# EUROPÄISCHE PATENTANMELDUNG

(11) **EP 4 524 321 A1**
(43) Veröffentlichungstag der Anmeldung: **19.03.2025**
(21) Anmeldenummer: 23196956.9
(22) Anmeldetag: 12.09.2023
(51) Int. Cl.: D21B 1/36

(54) **FASERAUFSCHLUSS-VORRICHTUNG, VERFAHREN ZUM AUFSCHLIESSEN EINES PFLANZENMATERIALS, VERFAHREN ZUR HERSTELLUNG EINES HALBZEUGS UND VERWENDUNG EINES PFLANZENMATERIALS ZUR HERSTELLUNG VON PAPIER, PAPPE ODER KARTON**

(71) Anmelder: Energiepark Hahnennest GmbH & Co.KG, 88356 Ostrach (DE); Dannenmann Holding GmbH, 89518 Heidenheim a. d. Brenz (DE)
(72) Erfinder: METZLER, Thomas, 88356 Ostrach (DE); LAUN, Patrick, 89518 Heidenheim (DE)
(74) Vertreter: Patentanwälte und Rechtsanwalt Weiß, Arat & Partner mbB

(57) **Zusammenfassung**

Eine Faseraufschluss-Vorrichtung (1) zum Aufschliessen eines Pflanzenmaterials mittels Dampfdruckaufschluss soll folgende Merkmale umfassen: eine Press- und Entwässerungskammer (2), einen Presskanal (3), zumindest ein erstes Heizrohr (4), sowie einen Entspannungs-Behälter (6), wobei der Press- und Entwässerungskammer (2) eine Druckplatte (9) zur Kompaktierung und Entwässerung des Pflanzenmaterials sowie zur Bestimmung eines Materialflusses in der Faseraufschluss-Vorrichtung (1) zugeordnet ist, wobei der Press- und Entwässerungskammer (2) ferner eine Zuführ-Einrichtung (7) zur Zuführung des aufzuschliessenden Pflanzenmaterials zugeordnet ist, wobei zumindest ein Abschnitt (14.2) der Press- und Entwässerungskammer (2) eine Perforierung (8) aufweisen kann, wobei die Press- und Entwässerungskammer (2), der Presskanal (3), das zumindest eine erste Heizrohr (4), sowie der Entspannungs-Behälter (6) derart miteinander verbunden sind, dass ein von der Zuführ-Einrichtung (7) in die Press- und Entwässerungskammer (2) eingebrachtes Pflanzenmaterial durch eine Bewegung der Druckplatte (9) zunächst in den Presskanal (3) gelangt und anschliessend das zumindest erste Heizrohr (4) passiert, um danach in den Entspannungs-Behälter (6) zu gelangen.

## Beschreibung

### Technisches Gebiet

Die Erfindung betrifft eine Faseraufschluss-Vorrichtung, ein Verfahren zum Aufschliessen eines Pflanzenmaterials, ein Verfahren zur Herstellung eines Halbzeugs und eine Verwendung eines Pflanzenmaterials zur Herstellung von Papier, Pappe oder Karton gemäss den unabhängigen Ansprüchen.

### Stand der Technik

Verfahren und Vorrichtungen zum Faseraufschluss sind bekannt und gebräuchlich. Der Dampfdruck-Aufschluss ("steam explosion") wurde bereits Anfang des zwanzigsten Jahrhunderts, beispielsweise in der US 1 578 609 beschrieben. Er beruht darauf, ein Pflanzenmaterial zunächst mit hohem Druck zu beaufschlagen und zu erwärmen, und den Druck dann schlagartig abzusenken, wodurch es zu einer explosionsartigen Wasserverdampfung kommt. Diese Wasserverdampfung sorgt für den Faseraufschluss.

### Aufgabe der Erfindung

Die Aufgabe der vorliegenden Erfindung ist es, die Nachteile aus dem Stand der Technik zu überwinden.

### Lösung der Aufgabe

Zur Lösung der Aufgabe führen die Gegenstände der unabhängigen Patentansprüche. Vorteilhafte Ausgestaltungen sind in den abhängigen Patentansprüchen beschrieben.

Eine Faseraufschluss-Vorrichtung zum Aufschliessen eines Pflanzenmaterials mittels Dampfdruckaufschluss umfasst gemäss der vorliegenden Erfindung eine Einrichtung zur Fest-Flüssig-Trennung, welche innerhalb eines Entspannungs-Behälters der Faseraufschluss-Vorrichtung angeordnet ist oder die Funktion eines solchen Entspannungs-Behälters übernimmt.

Die Einrichtung zur Fest-Flüssig-Trennung kann als Presse ausgeführt sein und wird weiter unten ausführlich beschrieben.

Die Faseraufschluss-Vorrichtung kann ferner eine Press- und Entwässerungskammer, einen Presskanal, zumindest ein erstes Heizrohr, sowie einen Entspannungs-Behälter umfassen. Die vorgenannten Bestandteile können als miteinander verbundene Zonen einer Faseraufschluss-Vorrichtung ausgebildet sein. Die Formulierung "zumindest ein erstes Heizrohr" meint insbesondere, dass optional zusätzlich ein zweites Heizrohr vorhanden sein kann.

Die vorgenannten Bestandteile können jeweils einen kreisförmigen Querschnitt aufweisen. Vorzugsweise sind sie koaxial zueinander angeordnet, teilen also eine gemeinsame (gedachte) Mittellängsachse. Vorzugsweise weisen die Press- und Entwässerungskammer, der Presskanal sowie sämtliche vorhandenen Heizrohre eine zylindrische Form auf.

Der Press- und Entwässerungskammer kann eine Druckplatte zur Kompaktierung und Entwässerung des Pflanzenmaterials sowie zur Bestimmung eines Materialflusses in der Faseraufschluss-Vorrichtung zugeordnet sein. Die Druckplatte ist vorzugsweise eingerichtet, das aufzuschliessende Pflanzenmaterial in den Presskanal zu fördern, nachdem es in die Press- und Entwässerungskammer eingebracht wurde.

Die Druckplatte wird vorzugsweise von einem Hydraulikzylinder angetrieben. Die Druckplatte und die Press- und Entwässerungskammer können in der Art einer Kolbenmaschine zusammenwirken, wobei die Druckplatte als Kolben und die Press- und Entwässerungskammer als Zylinder wirkt. Ein Aussendurchmesser der - vorzugsweise im Querschnitt runden - Druckplatte kann dahingehend mit einem Innendurchmesser der Press- und Entwässerungskammer korrespondieren, dass ersterer nur unwesentlich kleiner ist als letzterer. Die bei Hubkolbenmotoren wie dem Diesel- oder Otto-Motor erforderliche Dichtheit zwischen Kolben und Zylinder muss allerdings nicht gegeben sein. Ein Entweichen von Flüssigkeit über einen verbleibenden Spalt zwischen Druckplatte und Press- und Entwässerungskammer ist meist unproblematisch, teilweise sogar erwünscht, wie nachstehend näher beschrieben.

Eine Förderung und somit Bewegung des Pflanzenmaterials durch die Press- und Entwässerungskammer, die im Wesentlichen als ein Schieben durch die Druckplatte erfolgt, führt vorteilhafterweise zu einer höchstens geringfügigen Entstehung von Feinstoffen. Dies ist insbesondere vorteilhaft, wenn das Pflanzenmaterial nach dem Dampfdruckaufschluss beispielsweise zur Herstellung von Papier verwendet werden soll, da ein hoher Feinstoff-Anteil sich nachteilig auf die Qualität des Papiers auswirkt. Die im Stand der Technik häufig verwendeten Stopfschnecken bewirken auf Grund der höheren Reibung und Scherung zwischen dem Pflanzenmaterial und den Bestandteilen der Schneckenwelle und dem Stopfschnecken-Gehäuse oftmals einen unvorteilhaft hohen Anteil an Feinstoffen.

Die Faseraufschluss-Vorrichtung kann eine einzige Druckplatte umfassen, welche einen Materialfluss des Pflanzenmaterials bewerkstelligt. Die Druckplatte kann die einzige Einrichtung sein, welche auf mechanischem Weg den Materialfluss bewirkt. Weiterhin kann zwar ein nachstehend näher beschriebener Druckabfall bei einem Übertritt in den Entspannungs-Behälter einen Materialfluss bewirken. Dies erfolgt jedoch nicht auf mechanischem Weg, d.h. nicht durch mechanisch das Pflanzenmaterial bewegende Bauteile.

Wenn vorstehend und nachstehend von dem Materialfluss die Rede ist, so ist vorzugsweise der Materialfluss eines bereits in der Press- und Entwässerungskammer befindlichen Pflanzenmaterials gemeint, welches zum Entspannungs-Behälter gefördert oder bewegt wird.

Vorzugsweise erfolgt in der Press- und Entwässerungskammer neben der Entwässerung eine gewisse Kompaktierung des Pflanzenmaterials. Die Bildung eines möglichst dichten Stopfens erfolgt jedoch vorzugsweise erst in dem nachfolgend beschriebenen Presskanal. Die Entwässerung selbst kann neben der offensichtlichen Erhöhung des Trockensubstanz-Anteils des Pflanzenmaterials weiterhin Feinstoffe mitführen, welche somit gemeinsam mit dem ausgetragenen Wasser bzw. im Allgemeinen der ausgetragenen wässrigen Flüssigkeit vor dem eigentlichen Aufschluss aus dem Pflanzenmaterial entfernt werden.

Der Press- und Entwässerungskammer kann ferner eine Zuführ-Einrichtung zur Zuführung des aufzuschliessenden Pflanzenmaterials zugeordnet sein. Das Zuführen, also das Eintragen des Pflanzenmaterials in die Press- und Entwässerungskammer, kann auf verschiedene Weise erfolgen. Im einfachsten Fall umfasst die Press- und Entwässerungskammer eine als Zuführ-Einrichtung dienende Öffnung, über welche das Pflanzenmaterial mittels einer der Faseraufschluss-Vorrichtung vorgelagerten Einrichtung zugeführt wird. Das Zuführen kann im Wesentlichen durch die Schwerkraft bewirkt werden. Vorzugsweise ist der Press- und Entwässerungskammer jedoch eine Förderschnecke zugeordnet. Eine Förderschnecke kann das aufzuschliessende Pflanzenmaterial im Gegensatz zu einer Stopfschnecke reibungsarm in die Press- und Entwässerungskammer einbringen. Vorzugsweise ist die Förderschnecke so angeordnet, dass die Wirkrichtung der Schwerkraft und die Förderrichtung der Förderschnecke zusammenfallen. Vorzugsweise umfasst die Faseraufschluss-Vorrichtung genau eine einzige Zuführ-Einrichtung, besonders bevorzugt in Form einer Förderschnecke.

Zumindest ein Abschnitt der Press- und Entwässerungskammer kann eine Perforierung aufweisen. Unter einer Perforierung wird im Rahmen der vorliegenden Erfindung vorzugsweise eine Vielzahl benachbarter Bohrungen oder im Allgemeinen benachbarter Löcher verstanden, welche einem Fluid den Austritt aus der Press- und Entwässerungskammer erlauben.

Hierbei kann es sich um Bohrungen von unterschiedlicher Gestalt und Grösse handeln. Vorzugsweise sind Gestalt und Grösse der Bohrungen, welche die Perforierung bilden, so gewählt, dass zwar Flüssigkeit entweichen kann, das Pflanzenmaterial jedoch weitgehend nicht hindurchtritt.

Die Perforierung kann von einem Prallblech umgeben sein. Das Prallblech kann einerseits bewirken, dass aus den Bohrungen der Perforierung austretende und ggf. herausspritzende Flüssigkeit keine Gefahr für Bedienpersonen darstellt. Andererseits kann das Prallblech einem Sammeln und Ableiten der aus den Bohrungen austretenden Flüssigkeit dienen. Die vorstehend für Flüssigkeiten angestellten Überlegungen gelten auch für einen - nur im Notfall stattfindenden - Austritt von Dampf, der nachstehend noch erläutert wird.

Sollte es in dem oder den Heizrohr(en) zu einem Überdruck kommen, der bspw. wegen Verstopfung nicht durch die zur Erniedrigung des Drucks vorgesehenen und weiter unten erläuterten Sicherheitsventile, Berstscheiben und dergleichen im Heizrohr und im Entspannungs-Behälter abgesenkt werden kann, so kann der Stopfen im Presskanal bersten. Durch dieses Bersten entweicht der zuvor in den Heizrohren und ggf. in dem Entspannungs-Behälter aufgebaute Druck bzw. der unter hohem Druck stehende Dampf durch den Presskanal in die Press- und Entwässerungskammer und dort über die Perforierung oder beispielsweise über den nachstehend beschriebenen Spalt zwischen dem Gehäuse der Press- und Entwässerungskammer und der Druckplatte. Dies ist zwar in Normalbetrieb nicht erwünscht, bietet aber eine Absicherung gegen noch schlimmere Maschinen- und/oder Personen-Schäden. Auch für diesen Fall, bei dem Dampf über die Perforierung austritt, ist eine Prallplatte sinnvoll.

Alternativ oder zusätzlich zu der vorbeschriebenen Perforierung im Gehäuse der Press- und Entwässerungskammer kann daran gedacht sein, eine Entwässerung auf andere Weise zu bewirken, beispielsweise über eine Perforierung in der Druckplatte oder über den bereits erwähnten Spalt zwischen Druckplatte und Innenwandung des Gehäuses der Press- und Entwässerungskammer. Dieser Spalt ist, jedenfalls sofern er für die Entwässerung verwendet wird, nicht über eine Ringdichtung oder dergleichen gegenüber der Innenwandung des Gehäuses abgedichtet.

Die Press- und Entwässerungskammer kann im Wesentlichen als Presskammer wirken. Das heisst, dass ein Entwässern nur in geringem Umfang stattfinden kann, und der Schwerpunkt auf dem Pressen des Pflanzenmaterials zur Bildung des Stopfens in dem sich anschliessenden Presskanal liegt. Weiterhin ist zu beachten, dass das Ausmass, in welchem ein Entwässern stattfindet, stets von dem Trockensubstanz-Anteil des Pflanzenmaterials abhängt. Weist das Pflanzenmaterial bereits bei einem Einbringen in die Press- und Entwässerungskammer einen sehr hohen Trockensubstanz-Anteil auf, so kann in Einzelfällen keine signifikante Entwässerung in der Press- und Entwässerungskammer stattfinden. Da, abhängig vom eingesetzten Pflanzenmaterial und insbesondere von dessen Trockensubstanz-Anteil meist zumindest eine Entwässerung in gewissem Umfang stattfinden wird, ist dennoch stets von einer Press- und Entwässerungskammer, und nicht etwa nur von einer Presskammer die Rede.

Die Press- und Entwässerungskammer, der Presskanal, das zumindest eine erste Heizrohr, sowie der Entspannungs-Behälter können derart miteinander verbunden sein, dass ein von der Zuführ-Einrichtung in die Press- und Entwässerungskammer eingebrachtes Pflanzenmaterial durch eine Bewegung der Druckplatte zunächst in den Presskanal gelangt und anschliessend das zumindest erste Heizrohr passiert, um danach in den Entspannungs-Behälter zu gelangen.

In Materialfluss-Richtung folgt also vorzugsweise auf die Press- und Entwässerungskammer zunächst der Presskanal, anschliessend zumindest ein erstes Heizrohr und danach der Entspannungs-Behälter.

Eine Wärmeübertragung von dem zumindest einen ersten Heizrohr auf das Pflanzenmaterial erfolgt vorzugsweise durch Wärmeleitung zwischen Oberflächen des zumindest einen Heizrohrs und/oder einer innerhalb des Heizrohrs angeordneten Heiz-Einrichtung und dem Pflanzenmaterial, welches diese Oberflächen oder diese Heiz-Einrichtung berührt. Alternativ oder zusätzlich kann auch an eine Wärmeübertragung auf das Pflanzenmaterial mittels Konvektion oder Wärmestrahlung gedacht sein. Beispielsweise kann zusätzlich oder alternativ zu den weiter unten beschriebenen Heizrohr-Einsätzen und den Heizkissen auch daran gedacht sein, über eine entsprechende Einrichtung heissen Dampf in das Heizrohr einzubringen, um das dort befindliche Pflanzenmaterial zu erhitzen.

Im Presskanal kann eine Rückfluss-Verhinderungs-Einrichtung angeordnet sein. Als Rückfluss-Verhinderungs-Einrichtung kommt jedes Mittel in Betracht, welches geeignet ist, eine Bewegung des im Presskanal befindlichen Materials entgegen der Materialfluss-Richtung zu verhindern. Die Materialfluss-Richtung im Presskanal wird durch die Druckplatte bestimmt, wobei das Pflanzenmaterial im Presskanal zu einem Stopfen gepresst wird. Sie verläuft also von der Press- und Entwässerungskammer zu dem Entspannungsbehälter. Ein durch Temperatur- und somit auch Druckerhöhung in dem zumindest einen ersten Heizrohr wirkender Druck beaufschlagt den Stopfen mit einer Kraft, deren Wirkrichtung der Materialfluss-Richtung entgegengesetzt ist. Die Rückfluss-Verhinderungs-Einrichtung bewirkt, dass der Stopfen durch diese Kraft nicht entgegen der Materialfluss-Richtung bewegt wird.

Als Rückfluss-Verhinderungs-Einrichtung kommt hierbei eine grosse Vielzahl an Mitteln in Betracht. Beispielsweise können gezielte Verjüngungen in den Presskanal eingebracht werden. Jede Art von "Einschnürungen" des lichten Querschnitts des Presskanals können - zumindest in gewissem Umfang - als Rückfluss-Verhinderungs-Einrichtung wirken. Ferner kann an Widerhakenartige Elemente gedacht sein. Zahlreiche weitere Alternativen sind denkbar. Es kann beispielsweise an Elemente gedacht sein, welche in der Art eines einseitig wirkenden Gesperres wirken. Auch Rückfluss-Verhinderungs-Einrichtungen mit einer Gleitfläche, welche einen Materialfluss in einer Richtung erlaubt, sowie einer Anschlagfläche, welche einen gegenläufigen Materialfluss verhindert, können angedacht sein. Vorzugsweise ist die Gleitfläche im Querschnitt in einem Winkel von weniger als 60°, noch bevorzugter weniger als 45°, gegebenenfalls sogar weniger als 30° zur Materialfluss-Richtung geneigt, um ein Entlanggleiten des Pflanzenmaterials zu erlauben. Die Anschlagfläche ist vorzugsweise im Wesentlichen orthogonal zur Materialfluss-Richtung angeordnet. Vorzugsweise folgt die Anschlagfläche in Materialfluss-Richtung auf die Gleitfläche.

Um einen stabilen Stopfen bilden zu können, kann daran gedacht sein, dass der Presskanal eine bestimmte Länge aufweist. Hierbei ist es durchaus möglich, dass der Stopfen nicht über seine ganze Länge homogen ausgebildet ist. Beispielsweise kann der Stopfen erst in der Mitte oder nahe eines dem oder den Heizrohr(en) zugewandten Endes des Presskanals als stabil, insbesondere Dampf- und Druck-dicht angesehen werden. An einem gegenüberliegenden Endabschnitt des Presskanals, welcher unmittelbar auf die Press- und Entwässerungskammer folgt, kann der Stopfen weniger stabil sein. Um dort eine Bewegung des den Stopfen bildenden Pflanzenmaterials zurück in die Press- und Entwässerungskammer zu verhindern, kann eine weitere Absperr-Einrichtung beispielsweise in Form eines zweiten Schiebers angedacht sein, welche nachstehend noch näher erläutert wird.

Der Presskanal kann beispielsweise eine Länge zwischen einem und drei Metern, beispielsweise von etwa oder genau zwei Metern aufweisen. Eine Länge des Presskanals, welche für die Bildung eines dichten Stopfens ausreicht, kann von dem Querschnitt des Presskanals, von dem verwendeten Pflanzenmaterial und von weiteren Parametern abhängen. Abhängig von den genannten Parametern sind Ausführungsformen ohne Rückfluss-Verhinderungs-Einrichtung denkbar. Abhängig von beispielsweise dem verwendeten Pflanzenmaterial sowie Länge und Durchmesser des Presskanals kann also auch ohne Rückfluss-Verhinderungs-Einrichtung ein dichter Stopfen gebildet werden. Ob dies möglich ist, kann beispielsweise in Vorversuchen ermittelt werden.

Hinsichtlich Länge und Durchmesser des Presskanals kann an ein Längen-Durchmesser-Verhältnis (L/D-Verhältnis) zwischen 3:1 und 8:1, vorzugsweise zwischen 4:1 und 6:1, besonders bevorzugt von etwa oder genau 5:1 gedacht sein.

Die vorbeschriebene Rückfluss-Verhinderungs-Einrichtung wirkt stets auch zu einem gewissen Grad als Stau-Einrichtung gegenüber einer Bewegung des Pflanzenmaterials in Materialfluss-Richtung. Sie wirkt also während der Füllung des Presskanals durch die Bewegung der Druckplatte diesem Befüllen zu einem gewissen Grad entgegen. Diese Funktion als Stau-Einrichtung erschwert das Einbringen des Pflanzenmaterials durch die Bewegung der Druckplatte. Dies trägt wiederum zur Entwässerung bei, da das Pflanzenmaterial durch das Vorhandensein der als Stau-Einrichtung wirkenden Rückfluss-Verhinderungs-Einrichtung in der Press- und Entwässerungskammer stärker komprimiert - und somit entwässert - wird.

Es kann alternativ oder zusätzlich zu der Rückfluss-Verhinderungs-Einrichtung daran gedacht sein, eine Stau-Einrichtung im Presskanal anzuordnen, die keine Rückfluss-Verhinderungs-Funktion ausübt. Dies kann bereits durch einen Montage-Ort der Stau-Einrichtung bewirkt werden: Wird diese im hinteren Bereich des Presskanals nahe des Übergangs zum ersten Heizrohr montiert, so kann sie in Bezug auf den Stopfen keine Rückfluss-Verhinderungs-Funktion wahrnehmen. Die Stau-Einrichtung kann eine Verjüngung oder jede als "Einschnürung" des lichten Querschnitts des Presskanals dienende Einrichtung sein.

Eine solche Stau-Einrichtung im hinteren Bereich des Presskanals nahe des Übergangs zum ersten Heizrohr, welche auch unmittelbar am Ende des Presskanals montiert sein kann, ist also alternativ oder zusätzlich zu den vorbeschriebenen denkbar.

Falls vorhanden, können die Rückfluss-Verhinderungs-Einrichtung und/oder die Stau-Einrichtung statisch, also nicht einstellbar oder irgendwie veränderbar ausgeführt sein. Die als Rückfluss-Verhinderungs-Einrichtung und/oder als Stau-Einrichtung dienende Einrichtung kann beispielsweise mit dem Gehäuse des Presskanals verschraubt, verschweisst oder anderweitig dauerhaft verbunden sein.

Alternativ kann daran gedacht sein, die Rückfluss-Verhinderungs-Einrichtung und/oder die Stau-Einrichtung einstellbar zu gestalten. Beispielsweise können widerhaken-artig wirkende Elemente oder Gesperre mittels Gewinden oder in anderer geeigneter Weise dem Presskanal verstellbar zugeordnet sein, so dass ihre Eindring-Tiefe in den Presskanal und/oder ihre Orientierung im Presskanal eingestellt werden kann.

Die Faseraufschluss-Vorrichtung kann ein zweites Heizrohr zwischen dem ersten Heizrohr und dem Entspannungs-Behälter umfassen, wobei ein lichtes Mass des zweiten Heizrohrs grösser ist, als ein lichtes Mass des ersten Heizrohrs. Das lichte Mass des zweiten Heizrohrs kann beispielsweise zwischen 40 und 60%, vorzugsweise etwa oder genau 50% grösser sein, als das lichte Mass des ersten Heizrohrs. Das lichte Mass ist vorzugsweise ein freier Querschnitt des jeweiligen Heizrohrs.

Die beiden Heizrohre können auch als unterschiedlich geformte Abschnitt eines einzigen Heizrohrs ausgebildet sein.

Ein Innenraum des ersten Heizrohrs oder, falls vorhanden, ein gemeinsamer Innenraum beider Heizrohre kann lediglich auf einer Seite mit dem Presskanal und auf der anderen Seite mit dem Entspannungs-Behälter verbunden sein. Es kann also angedacht sein, dass der Innenraum keine weiteren Öffnungen, welche einen Druckausgleich oder einen Materialfluss erlauben, umfasst. Alternativ kann daran gedacht sein, einem der Heizrohre, falls vorhanden vorzugsweise dem zweiten Heizrohr, ein Überdruckventil, eine Berstscheibe, eine Kombination aus Berstscheibe und nachgeschaltetem Überdruckventil oder dergleichen zuzuordnen, um bei einem unerwünschten Druckanstieg eine gezielte Entlastung zu bewirken.

Aufgrund der Masse-Erhaltung und der bereits im Presskanal und danach auch im ersten Heizrohr herrschenden starken Komprimierung des Pflanzenmaterials bewirkt das grössere lichte Mass des zweiten Heizrohrs, dass letzteres im Gegensatz zum ersten Heizrohr einen geringeren Füllgrad aufweist. Vorzugsweise weist das erste Heizrohr üblicherweise einen Füllgrad von zumindest annähernd 100 % auf, wobei das zweite Heizrohr beispielsweise einen Füllgrad von 60 bis 80 % aufweisen kann.

Auch der Füllgrad des Presskanals beträgt im laufenden Betrieb vorzugsweise 100%. Hierbei meint "im laufenden Betrieb" vorzugsweise eine kontinuierliche Betriebsweise der Faseraufschluss-Vorrichtung wobei der Stopfen im Presskanal bereits aufgebaut wurde, und wobei bereits Pflanzenmaterial über einen die Heizrohre mit dem Entspannungs-Behälter verbindenden Auslass in den Entspannungs-Behälter gelangt ist.

Ist ein zweites Heizrohr vorhanden, so ist dieses, wie vorstehend bereits angedeutet, im laufenden Betrieb üblicherweise nicht zu 100% befüllt. Der Grund ist, dass es im Vergleich zum ersten Heizrohr ein grösseres lichtes Mass aufweist, und regelmässig Pflanzenmaterial über den Auslass an den Entspannungs-Behälter abgibt. Oftmals stellt sich im zweiten Heizrohr ein Füllgrad-Gefälle ein, wobei der Füllgrad, bezogen auf eine orthogonal zur Mittellängsachse verlaufende Querschnittsfläche des zweiten Heizrohrs, zum Auslass hin abnimmt.

Innerhalb des vorgenannten Auslasses oder innerhalb des Entspannungs-Behälters kann ein Gitter angeordnet sein, um das in den Entspannungs-Behälter eintretende Pflanzenmaterial zu zerkleinern. Die Zerkleinerung erfolgt durch Aufprall auf dem Gitter. Alternativ kann an beliebige, vorzugsweise passive Zerkleinerungs-Einrichtungen gedacht sein, beispielsweise statisch angeordnete Schneiden oder dergleichen.

Das lichte Mass des ersten Heizrohrs kann geringfügig, beispielsweise etwa zwei bis sieben %, vorzugsweise etwa fünf % kleiner sein, als ein lichtes Mass des Presskanals. Somit erfolgt am Ausgang des Presskanals, an welchem das Pflanzenmaterial in das erste Heizrohr eintritt, ein Stauen und somit eine Erhöhung des Pressdrucks. Dieses Stauen erfolgt zusätzlich zu dem Stopfen und Verpressen im Presskanal, welches die Stopfenbildung bewirkt. Es kann jedoch auch daran gedacht sein, dass ein lichtes Mass des ersten Heizrohrs im Wesentlichen dem lichten Mass des Presskanals entspricht, da der Presskanal in anderen Ausführungsformen die Bildung des Stopfens eigenständig bewirken kann. Dies kann beispielsweise durch die Rückfluss-Verhinderungs-Einrichtung oder eine bereits beschriebene Stau-Einrichtung erfolgen. Es kann jedoch auch daran gedacht sein, dass das lichte Mass des ersten Heizrohrs in der vorstehend beschriebenen Weise kleiner ist, als das lichte Mass des Presskanals, wobei der Presskanal zusätzlich eine Rückfluss-Verhinderungs-Einrichtung und/oder eine Stau-Einrichtung umfasst.

Am Übergang zwischen dem zweiten Heizrohr und dem Entspannungs-Behälter kann eine Absperr-Einrichtung vorgesehen sein. Hierbei kann es sich beispielsweise um einen Schieber handeln. Umfasst die Faseraufschluss-Vorrichtung nur ein einziges (erstes) Heizrohr, so kann die Absperr-Einrichtung auch zwischen diesem und dem Entspannungs-Behälter angeordnet sein. Die Absperr-Einrichtung kann druckabhängig öffnen, um den Dampfdruckaufschluss zu ermöglichen. Im geschlossenen Zustand erlaubt die Absperr-Einrichtung einen Druckaufbau in dem (oder den) Heizrohr(en), welche andernends durch den Stopfen abgedichtet sind.

Die Absperr-Einrichtung kann alternativ zu einem druckabhängigen Öffnen auch in regelmässigen Abständen geöffnet werden. Bei dieser Betriebsweise erfolgt das Öffnen also nicht druck- sondern zeitabhängig. Hierbei kann vorgesehen sein, dass bei Überschreiten eines hinsichtlich der Sicherheit kritischen Drucks im zweiten Heizrohr die Absperr-Einrichtung auch vor Ablauf der Zeit, nach welcher sie regulär geöffnet werden würde, geöffnet wird.

Eine weitere Absperr-Einrichtung, beispielsweise in Form eines zweiten Schiebers, kann zwischen der Press- und Entwässerungskammer und dem Presskanal angeordnet sein. Diese optional vorhandene weitere Absperr-Einrichtung kann insbesondere die Sicherheit für den Fall erhöhen, dass der Druck in einem der Heizrohre stark ansteigt und entgegen der Materialfluss-Richtung durch den Presskanal in Richtung Press- und Entwässerungskammer entweicht, und hierbei den Stopfen im Presskanal zum Bersten bringt. Erfolgt ein solches "Durchschlagen" des Stopfens, so kann eine weitere Absperr-Einrichtung Sach- und Personenschäden vermeiden. Abhängig von einer Verfahrensführung des Faseraufschlusses in der Faseraufschluss-Vorrichtung kann ein Öffnen und Schliessen der weiteren Absperr-Einrichtung von einer Bewegung der Druckplatte abhängig sein.

Weitere Vorteile sowie das Betreiben des zweiten Schiebers bzw. im Allgemeinen der weiteren Absperr-Einrichtung werden mit Bezug auf das erfindungsgemässe Verfahren weiter unter erläutert.

Es kann angedacht sein, dass eines der Heizrohre, bspw. das zweite Heizrohr, ein Überdruckventil aufweist. Vorzugsweise weist ausschliesslich das zweite Heizrohr zumindest ein Überdruckventil auf. Während des Normalbetriebs beeinflusst ein solches Überdruckventil den im Heizrohr bzw. in den Heizrohren herrschenden Druck jedoch nicht. Schliesslich kommt es nur im Notfall, bei einem vorbestimmten und als zu hoch eingeschätzten Druck zum Einsatz. Auch Heizrohren mit Überdruckventil stehen im Normalbetrieb für einen DruckAusgleich und einen Materialfluss lediglich die Öffnung zwischen Heizrohr und Presskanal sowie der Übergang zwischen Heizrohr und Entspannungs-Behälter zur Verfügung.

Zwischen einem Gehäuse des Presskanals und einem Gehäuse des ersten Heizrohrs kann eine thermische Isolierung vorgesehen sein. Ein Eintritt des Pflanzenmaterials in das Heizrohr wird durch eine solche Isolierung nicht beeinträchtigt. Sie isoliert lediglich die Gehäuse oder Gehäuseabschnitte zueinander. Die Isolierung soll bewirken, dass möglichst wenig Wärmeenergie aus dem ersten Heizrohr auf den Presskanal übergeht.

Die Zuführ-Einrichtung kann ein Schneckenförderer sein. Vorzugsweise ist der Schneckenförderer so angeordnet, dass seine Förderrichtung im Wesentlichen der Wirkrichtung der Schwerkraft entspricht.

Ein Heizen in den Heizrohren erfolgt vorzugsweise über Heizkissen, welche dem jeweiligen Gehäuse des Heizrohrs zugeordnet sind, und diese von aussen erhitzen. Alternativ oder, was bevorzugt ist, zusätzlich, kann ein innerhalb des Heizrohrs angeordneter Heizrohr-Einsatz angedacht sein, welcher von Thermalöl durchflossen ist, und das im Heizrohr befindliche Material ebenfalls erhitzt. Der Heizrohr-Einsatz kann beispielsweise eine Heiz-Leitung mit beispielsweise vier kreuzförmig angeordneten Halterungen umfassen.

Die Halterungen müssen nicht kreuzförmig sein und es kann auch an eine andere Anzahl an Halterungen gedacht sein.

Ferner kann daran gedacht sein, ausschliesslich Heizkissen oder ausschliesslich einen - oder mehrere - Heizrohr-Einsätze zum Beheizen vorzusehen.

Anstelle der Heizkissen können alternative Heiz-Einrichtungen zum Einsatz kommen, um das Gehäuse des Heizrohrs oder der Heizrohre zu erhitzen. Beispielsweise kann das Gehäuse des Heizrohrs Bohrungen umfassen, welche von Thermalöl durchflossen sind. Ferner kann an Rohrbegleitheizungen, Heizbänder, oder dergleichen gedacht sein. Das Gehäuse des Heizrohrs kann auch doppelwandig ausgeführt sein, wobei zwischen einer äusseren Wand, welche das Heizrohr nach aussen hin abgrenzt, und einer inneren Wand, welche einen Innenraum für das eintretende Pflanzenmaterial definiert, eine Heiz-Einrichtung angeordnet sein oder ein Thermalöl zwecks Beheizung fliessen.

Alternativ oder zusätzlich zu den Heizkissen und dem Heizrohr-Einsatz kann, wie vorstehend bereits erwähnt, daran gedacht sein, heissen Dampf zur Erhitzung des Pflanzenmaterials in zumindest eines der Heizrohre einzuleiten.

Die Varianten der vorbeschriebenen Faseraufschluss-Vorrichtung können stationär und beispielsweise in einer Halle oder dergleichen installiert sein. Alternativ können die Varianten der Faseraufschluss-Vorrichtung in einem Container oder dergleichen installiert sein, um sie mobil verwenden zu können. Abhängig von einer Erntezeit einer Pflanze, welche das Pflanzenmaterial liefert, kann die mobile Faseraufschluss-Vorrichtung dann beispielsweise unmittelbar zu einem abzuerntenden Feld transportiert werden. Es ist meist wirtschaftlicher, die Faseraufschluss-Vorrichtung dorthin zu bringen, wo das Pflanzenmaterial (insbesondere durch Ernten) produziert wird, als grosse Mengen geernteten Pflanzenmaterials zu einer weit entfernt befindlichen und stationär installierten Faseraufschluss-Vorrichtung zu transportieren.

Innerhalb des Entspannungs-Behälters kann die Einrichtung zur Fest-Flüssig-Trennung angeordnet sein.

Es kann auch daran gedacht sein, dass die Einrichtung zur Fest-Flüssig-Trennung den Entspannungs-Behälter ersetzt, und sowohl dessen Funktion als auch die Fest-Flüssig-Trennung übernimmt bzw. bewirkt.

Die Einrichtung zur Fest-Flüssig-Trennung kann in beliebig gebauten Faseraufschluss-Vorrichtungen vorgesehen sein, welche das Aufschliessen eines Pflanzenmaterials mittels Dampfdruckaufschluss erlauben. Hierbei kann einerseits an Faseraufschluss-Vorrichtungen mit einigen oder sämtlichen vorbeschriebenen Komponenten gedacht sein. Andererseits kann auch eine sehr einfach gebaute Faseraufschluss-Vorrichtung gedacht sein, welche im Wesentlichen aus einem druckdicht verschliessbaren Entspannungs-Behälter besteht. Eine solche einfach gebaute Faseraufschluss-Vorrichtung kann beispielsweise im Batch-Betrieb betrieben werden, wobei das aufzuschliessende Pflanzenmaterial in den Entspannungs-Behälter eingebracht und anschliessend dort erhitzt und mit hohem Druck beaufschlagt wird. Ein schlagartiges Öffnen eines Ventils oder dergleichen kann dann den Aufschluss bewirken, woraufhin die in dem Entspannungs-Behälter vorgesehene Einrichtung zur Fest-Flüssig-Trennung in der nachstehend beschriebenen Weise die Fest-Flüssig-Trennung bewirkt.

Die Einrichtung zur Fest-Flüssig-Trennung kann eine Presse sein. Es kann alternativ an beliebige Einrichtungen zur Fest-Flüssig-Trennung, insbesondere an mechanische Einrichtungen zur Fest-Flüssig-Trennung gedacht sein. Beispielsweise können die Wirkprinzipien der Zentrifugation, der Filtration, oder ein Klassieren zum Einsatz kommen. Zahlreiche weitere Alternativen sind denkbar.

Die vorgenannte Einrichtung zur Fest-Flüssig-Trennung, welche innerhalb des Entspannungs-Behälters angeordnet ist oder diesen ersetzt, kann zumindest einen Teil des Lignins nach dem Aufschluss entfernen. Eine derartige Abtrennung des Lignins kann insbesondere dann gelingen, wenn durch geeignete Prozess- und insbesondere Temperatur-Führung das Pflanzenmaterial - und somit auch das Lignin - nach dem Dampfdruck-Aufschluss im Entspannungs-Behälter eine Temperatur aufweist, welche eine mechanische Abtrennung des Lignins ermöglicht. Obwohl das Lignin als amorphes Polymer üblicherweise nicht schmilzt, wie dies bei niedermolekularen Stoffen der Fall ist, so kann es insbesondere bei einer Temperatur oberhalb seiner Glasübergangs-Temperatur durch eine Einrichtung zur Fest-Flüssig-Trennung von den übrigen Bestandteilen des Pflanzenmaterials abgetrennt werden. Vorzugsweise bewirkt die Prozess- und insbesondere Temperatur-Führung also, dass das Pflanzenmaterial im Entspannungs-Behälter noch eine Temperatur von über 125°C, vorzugsweise von über 130°C aufweist. Es kann auch daran gedacht sein, dass das Pflanzenmaterial im Entspannungs-Behälter noch eine Temperatur von über 140°C oder sogar von über 155°C oder von über 170°C oder von über 190°C aufweist.

Sollte das Pflanzenmaterial Lignin enthalten, welches auf Grund seiner Beschaffenheit eine Schmelztemperatur aufweist, so gelten die vorstehenden und nachstehenden Überlegungen betreffend die Glasübergangstemperatur analog.

Neben der Abtrennung von zumindest einem Teil des Lignins kann die in dem Entspannungs-Behälter angeordnete Einrichtung zur Fest-Flüssig-Trennung bewirken, dass auch etwaiges verbleibendes Wasser zumindest teilweise entfernt wird, was den Trockensubstanz-Anteil des aufgeschlossenen Pflanzenmaterials erhöht. Dies kann sich wiederum positiv auf die Lagerbarkeit oder dergleichen auswirken. Ferner können durch die vorgenannte Einrichtung zur Fest-Flüssig-Trennung auch etwaige Feinstoffe gemeinsam mit dem Lignin und/oder mit dem Wasser ausgetragen werden. Beispielsweise kann daran gedacht sein, dass der Pflanzenmaterial vor dem Entspannungs-Behälter einen Trockensubstanz-Anteil zwischen 28% und 40%, beispielsweise von etwa 35% aufweist, und nach dem Aufschluss und dem Passieren der Einrichtung zur Fest-Flüssig-Trennung einen Trockensubstanz-Anteil von über 50%, beispielsweise von etwa 60% aufweist.

Die ausgetragenen Feinstoffe, welche durch die Entwässerung vor dem Eintreten in den Presskanal und durch die vorbeschriebene Fest-Flüssig-Trennung von dem Pflanzenmaterial abgetrennt werden, können beispielsweise zum Beschicken einer Biogas-Anlage dienen.

Neben der vorstehend beschriebenen Faseraufschluss-**Vorrichtung** umfasst die vorliegende Erfindung auch ein **Verfahren** zum Aufschliessen eines Pflanzenmaterials mittels Dampfdruckaufschluss unter Verwendung einer Variante der vorbeschriebenen Vorrichtung. Details, welche vorstehend im Hinblick auf die Vorrichtung erläutert wurden gelten gleichermassen für das Verfahren und umgekehrt.

Die Varianten des nachstehend näher beschriebenen Verfahrens liefern ein qualitativ hochwertiges Pflanzenmaterial, welches beispielsweise zur Papierherstellung ohne aufwändige Vorbehandlungen in einem Pulper und anschliessend in einem Refiner weiterverarbeitet werden kann.

Das aufzuschliessende Pflanzenmaterial kann Pflanzenmaterial einer krautigen Pflanze sein. Eine krautige Pflanze ist eine Pflanze, welche im Wesentlichen nicht verholzt, d.h. im Wesentlichen kein sekundäres Dickenwachstum zeigt. Besonders bevorzugt werden vor allem oder ausschliesslich die oberirdisch gewachsenen Pflanzenteile der krautigen Pflanze im Rahmen der vorliegenden Erfindung verarbeitet.

Besonders bevorzugt kann im Rahmen der vorliegenden Erfindung an folgende Pflanzen gedacht sein: Die Pflanzengattung Miscanthus (Gattung innerhalb der Familie der Süssgräser), die Pflanzenart Silphium perfoliatum (Duchwachsene Silphie), die Pflanzengattung Hanf (Gattung innerhalb der Familie der Hanfgewächse), die Pflanzengattung Brennnessel (Gattung innerhalb der Familie der Brennnesselgewächse), die Pflanzengattung der Bananen (Gattung innerhalb der Familie der Bananengewächse), dort insbesondere die Art "Dessertbanane", die Pflanzengattung Lavendel (Gattung innerhalb der Familie der Lippenblütler), dort insbesondere die Art "Echter Lavendel", oder die Pflanzengattung Hopfen (Gattung innerhalb der Hanfgewächse). Weiterhin kann Stroh als Pflanzenmaterial verwendet werden, also vorzugsweise ausgedroschene und trockene Halme und Blätter von Getreide, Ölpflanzen, Faserpflanzen oder Hülsenfrüchten. Getreide-Stroh ist hierbei besonders bevorzugt.

Unter einem Dampfdruckaufschluss wird im Rahmen der vorliegenden Erfindung ein physikalisches Verfahren zum Faseraufschluss verstanden. Im Allgemeinen wird bei einem Dampfdruckaufschluss das Pflanzenmaterial in einem geeigneten Gefäss Hitze und hohem Druck ausgesetzt, woraufhin der Druck durch Öffnen eines Ventils oder dergleichen sehr schnell abgesenkt wird.

Durch den Druckabfall siedet das Wasser in dem Pflanzenmaterial explosionsartig, wodurch die Zellverbünde aufgesprengt werden.

Im Rahmen des Verfahrens wird das Pflanzenmaterial der Faseraufschluss-Vorrichtung zugeführt, wobei das Pflanzenmaterial anschliessend erhitzt und mit Überdruck beaufschlagt wird, wobei der Druck nach dem Erhitzen und der Beaufschlagung mit Überdruck schlagartig abgesenkt wird, um das Pflanzenmaterial aufzuschliessen, wobei das Pflanzenmaterial anschliessend einer Fest-Flüssig-Trennung durch die Einrichtung zur Fest-Flüssig-Trennung unterzogen wird.

Das Zuführen kann, wie nachstehend beschrieben, mittels der Zuführ-Einrichtung erfolgen. Diese kann auch unmittelbar an den Entspannungs-Behälter angeschlossen sein, falls die Faseraufschluss-Vorrichtung im Wesentlichen aus diesem Entspannungs-Behälter besteht. Analoges gilt für eine Einrichtung zur Fest-Flüssig-Trennung, falls diese den Entspannungs-Behälter ersetzt.

Die Beaufschlagung mit Überdruck kann durch Drücke zwischen 3 und 50 bar erfolgen, wie nachstehend beschrieben.

Die schlagartige Absenkung des Drucks kann in einem Entspannungs-Behälter oder in einer die Funktion eines Entspannungs-Behälters übernehmenden Einrichtung zur Fest-Flüssig-Trennung erfolgen.

Im Rahmen des Verfahrens kann das Pflanzenmaterial durch die Zuführ-Einrichtung der Press- und Entwässerungskammer zugeführt und anschliessend durch eine Bewegung der Druckplatte in der Press- und Entwässerungskammer kompaktiert und vorzugsweise zumindest teilweise entwässert werden. Unter einer (zumindest) "teilweisen" Entwässerung wird hierbei eine unvollständige Fest-Flüssig-Trennung verstanden. Nach der Entwässerung enthält das Pflanzenmaterial noch immer einen gewissen Wasser-Anteil, sein Trockensubstanz-Anteil liegt also nicht bei 100%, üblicherweise sogar deutlich darunter. Der Trockensubstanz-Anteil kann nach der Entwässerung, d.h. im Presskanal, in dem oder in den Heizrohr(en) sowie unmittelbar vor dem Eintritt in den Entspannunngs-Behälter beispielsweise zwischen 20 und 40 % liegen, vorzugsweise im Bereich von 28 bis 40 %, weiter bevorzugt bei etwa 35%.

Die Bewegung der Druckplatte ist vorzugsweise eine hin- und hergehende, d.h. periodisch und somit intermittierend ablaufende Bewegung, die von Kolbenmotoren her bekannt ist. Da die Druckplatte die Bewegung des Pflanzenmaterials in Materialfluss-Richtung bewirkt, und hierfür beispielsweise keine Stopfschnecke zum Einsatz kommt, wird die Entstehung von Feinstoffen vermieden.

Das Pflanzenmaterial wird vorzugsweise anschliessend durch die Bewegung der Druckplatte in den Presskanal eingebracht und dort zu einem Stopfen gepresst.

Der Stopfen dient vorzugsweise als eine Druck- und Dampf-dichte Sperre, welche das nachgelagerte Heizrohr einends abdichtet. Der Stopfen baut sich vorzugsweise stetig an einem der Press- und Entwässerungskammer zugewandten Endabschnitt des Presskanals durch Materialzufuhr seitens der Druckplatte auf. Gleichzeitig baut sich der Stopfen vorzugsweise an einem gegenüberliegenden Endabschnitt des Presskanals durch Förderung des Pflanzenmaterials in das Heizrohr stetig ab. Vorzugsweise liegt ein dynamisches Gleichgewicht von Auf- und Abbau vor, d.h. die Menge des einends eintretenden Materials entspricht, jedenfalls gemittelt über entsprechend gewählte Zeiträume, der Menge des andernends austretenden Materials. Die Zuführ-Einrichtung kann so betrieben werden, dass eine Menge des in einem bestimmten Zeitraum zugeführten Pflanzenmaterials im Wesentlichen der Menge des Pflanzenmaterials entspricht, welches im gleichen Zeitraum in den Entspannungs-Behälter eingebracht oder aus diesem entnommen wird.

Vorzugsweise erfolgt im Presskanal die Bildung eines Stopfens, welcher keinen weiteren Gegendruck erfordert, um stabil zu sein. Allein das Verpressen des Materials in dem hierfür speziell eingerichteten Presskanal bewirkt vorzugsweise die Bildung des Stopfens.

Anschliessend wird das Pflanzenmaterial vorzugsweise, den Presskanal verlassend, in das zumindest eine erste Heizrohr gefördert und dort erhitzt, was zu einem Druckanstieg in dem zumindest einen ersten Heizrohr führt. Vorzugsweise erfolgt der Druckanstieg, weil der Wasseranteil des Pflanzenmaterials sich erhitzt und teilweise verdampft, und weil der Druck einends wegen des Stopfens im Presskanal und andernends wegen der geschlossenen Absperr-Einrichtung nicht aus dem Heizrohr bzw. den Heizrohren entweichen kann.

Anschliessend gelangt das Pflanzenmaterial vorzugsweise, das zumindest eine erste Heizrohr verlassend, in den Entspannungs-Behälter, in dem im Vergleich zu dem zumindest einen ersten Heizrohr ein niedrigerer Druck herrscht, wobei das Pflanzenmaterial während des Eintritts in den Entspannungs-Behälter aufgeschlossen wird. Vorzugsweise öffnet die bereits erwähnte Absperr-Einrichtung, insbesondere der Schieber, welcher zwischen dem Entspannungs-Behälter und dem ihm unmittelbar vorgeschalteten Heizrohr, insbesondere in einem Auslass angeordnet ist, druckabhängig,. Dadurch erfolgt die den Aufschluss bewirkende Druckänderung schlagartig.

Der Übergang zum Entspannungs-Behälter kann sich zwischen diesem und dem ersten oder zwischen diesem und dem zweiten Heizrohr befinden, abhängig davon, ob ein zweites Heizrohr vorhanden ist. Der Aufschluss erfolgt vorzugsweise durch explosionsartige Verdampfung der Wasseranteile im Pflanzenmaterialgemisch, welche durch den im Vergleich zum Heizrohr niedrigeren Druck im Entspannungs-Behälter schlagartig verdampfen.

Es kann daran gedacht sein, dass eine Materialfluss-Richtung des Pflanzenmaterials innerhalb der Faseraufschluss-Vorrichtung zwischen der Press- und Entwässerungskammer und dem Ende des ersten Heizrohrs nach dem Einbringen des Pflanzenmaterials durch die Zuführ-Einrichtung allein durch die Druckplatte bestimmt wird. Die Druckplatte kann also die einzige Einrichtung zwischen der Press- und Entwässerungskammer und dem Ende des ersten Heizrohrs sein, welche einen aktiven Materialfluss bewirkt. Andere Bewegungen des Pflanzenmaterials erfolgen vorzugsweise lediglich während des Einbringens in die Press- und Entwässerungskammer durch die Zuführ-Einrichtung sowie durch den hohen Druckunterschied am Übergang zum Entspannungs-Behälter. Dort kann das Pflanzenmaterial aus dem vorgelagerten ersten oder zweiten Heizrohr in der Art eines Sogs in den Entspannungs-Behälter hineingefördert werden.

Wird die Materialfluss-Richtung, wie vorstehend beschrieben, allein durch die Druckplatte bestimmt, so kann dies im Gegensatz zu einer Situation, wo eine Stopfschnecke die Materialfluss-Richtung bestimmt, die Entstehung von Feinstoffen reduzieren.

Eine Richtung, entlang welcher das Pflanzenmaterial von der Zuführ-Einrichtung in die Press- und Entwässerungskammer eingebracht wird, definiert die vorgenannte Materialfluss-Richtung hierbei nicht.

Es kann daran gedacht sein, dass das vorbeschriebene Verfahren kontinuierlich abläuft. Sowohl das Zuführen des Pflanzenmaterials als auch das Fördern in Materialfluss-Richtung durch die Druckplatte müssen hierbei nicht in dem Sinne kontinuierlich ablaufen, dass in jeder beliebig kleinen Zeiteinheit stets exakt derselbe Materialfluss zu beobachten ist, bspw. in die Press- und Entwässerungskammer hinein und aus dem Heizrohr hinaus in Richtung Entspannungs-Behälter. Auch eine intervall-artige, d.h. pulsierende Bewegung ist denkbar, sowohl im Hinblick auf das Zuführen als auch im Hinblick auf das Fördern und den Übergang in den Entspannungs-Behälter. Dies gilt einerseits für die Druckplatte, welche - ähnlich einem Kolbenmotor - üblicherweise eine solche pulsierende Bewegung durchführt, und andererseits für das Überführen des Pflanzenmaterials in den Entspannungs-Behälter, welches üblicherweise druck- oder zeit-abhängig und somit ebenfalls intervallartig erfolgt.

Ein kontinuierliches Verfahren liegt hierbei vorzugsweise bereits dann vor, wenn über Zeiträume, die sich zwischen einigen Minuten und mehreren Stunden erstrecken können, die Masse des in die Press- und Entwässerungskammer eingebrachten Pflanzenmaterials im Wesentlichen der Masse des Pflanzenmaterials entspricht, welches in den Entspannungs-Behälter gelangt.

Es kann daran gedacht sein, dass die Temperatur im Inneren des zumindest einen ersten Heizrohrs zumindest 125°C, vorzugsweise zumindest 130°C beträgt, und/oder ein Trockensubstanz-Anteil des Pflanzenmaterials unmittelbar vor einem Eintritt in den Entspannungs-Behälter zwischen 28 und 40% liegt.

Ist ein zweites Heizrohr vorhanden, so herrscht die o.g. Temperatur von zumindest 125°C oder 130°C vorzugsweise im zweiten Heizrohr vor. Die Temperatur im ersten und insbesondere im zweiten Heizrohr kann bis zu 260° betragen.

Besteht die Faseraufschluss-Vorrichtung im Wesentlichen aus einem Entspannungs-Behälter oder aus einer seine Funktion übernehmenden Einrichtung zur Fest-Flüssig-Trennung, so herrschen die vorbeschriebenen Temperaturen vorzugsweise dort vor.

Massgeblich ist, dass die Temperatur auch noch im Entspannungs-Behälter vorliegt, wo das Lignin gemäss einer bevorzugten Ausführungsvariante des Verfahrens durch eine Fest-Flüssig-Trennung, beispielsweise mittels einer Presse, abgetrennt wird.

Üblicherweise liegt die Glasübergangstemperatur von Lignin oberhalb von 125°C, teilweise auch oberhalb von 130°C. Dies wurde in Bezug auf die Faseraufschluss-Vorrichtung weiter oben bereits beschrieben.

Bei einem Trockensubstanz-Anteil von deutlich unter 28% kann es teilweise vorkommen, dass die Stopfenbildung im Presskanal nur unzureichend erfolgt. Dies ist jedoch auch abhängig von der Ausgestaltung des Presskanals (Länge, Rückfluss-Verhinderungs-Einrichtung und Stau-Einrichtung) und dem eingesetzten Pflanzenmaterial.

Bei einem Trockensubstanz-Anteil von deutlich über 40% kann es teilweise vorkommen, dass der Dampfdruck-Aufschluss im Entspannungs-Behälter nur unzureichend erfolgt, also ein inakzeptabel hoher Anteil des Pflanzenmaterials nicht oder nur unzureichend aufgeschlossen wird. Dies ist aber auch abhängig von dem eingesetzten Pflanzenmaterial sowie von der Prozessführung, also beispielsweise von den Drücken und Temperaturen in dem Entspannungs-Behälter sowie dem oder den vorgeschalteten Heizrohr(en).

Ein geeigneter Trockensubstanz-Anteil sowie vorteilhafte Prozess-Parameter können in Vorversuchen ermittelt werden. Wie bereits beschrieben kann an Temperaturen zwischen 125°C und 260°C gedacht sein. Ferner kann ein maximal während des Verfahrens erreichter Druck zwischen 3 bar und 50 bar, vorzugsweise zwischen 5 bar und 50 bar, weiter bevorzugt zwischen 6 bar und 50 bar, noch bevorzugter zwischen 6 bar und 40 bar, beispielsweise bei etwa 7 bar liegen. Deutlich höhere Drücke von beispielsweise 20 bar oder 30 bar sind ebenfalls denkbar. Eine Verweilzeit des Pflanzenmaterials vor dem eigentlichen Dampfdruckaufschluss durch Druckabsenkung in der Faseraufschluss-Vorrichtung kann zwischen etwa 30 Sekunden und 60 Minuten liegen, vorzugsweise im Bereich zwischen 1 Minute und 30 Minuten. Um den eigentlichen Dampfdruck-Aufschluss durch plötzliche Druckabsenkung zu ermöglichen, kann der Druck auf Atmosphärendruck abgesenkt werden. Es kann auch daran gedacht sein, den Druck auf einen Wert oberhalb des Atmosphärendrucks abzusenken, sofern er dennoch signifikant unterhalb der Drucks liegt, mit welchem das Pflanzenmaterial zuvor beaufschlagt wurde.

Es kann daran gedacht sein, dass die Absperr-Einrichtung abhängig von einem in dem zumindest einen Heizrohr herrschenden Druck öffnet. Die Absperr-Einrichtung, beispielsweise der Schieber, welcher das erste Heizrohr oder, falls vorhanden, das zweite Heizrohr mit dem Entspannungs-Behälter verbindet, kann beispielsweise bei Erreichen eines vorbestimmten Drucks öffnen. Dieses Öffnen bewirkt einen Materialfluss eines Teils des Pflanzenmaterials aus dem ersten oder zweiten Heizrohr in den Entspannungs-Behälter. Dieser Materialfluss kann sowohl durch die Bewegung der Druckplatte als auch, komplementär oder alternativ, durch einen Sog bewirkt werden. Der vorgenannte Sog kann durch den Druckunterschied zwischen dem Entspannungs-Behälter und dem ihm vorgeschalteten Heizrohr bewirkt werden.

Die Absperr-Einrichtung kann beispielsweise nach einem vorbestimmten Zeitraum schliessen. Die Absperr-Einrichtung kann alternativ nach einem Abfallen des Drucks im Heizrohr auf einen vorbestimmten Wert schliessen.

Nach dem Schliessen der Absperr-Einrichtung kommt es im weiteren Verlauf des vorzugsweise kontinuierlichen Verfahrens abermals zu einem Druckanstieg in dem dann wieder druckdicht verschlossenen Heizrohr, woraufhin die Absperr-Einrichtung nach Überschreiten des Drucks oder alternativ nach Ablauf einer bestimmten Zeit wie oben beschrieben erneut öffnet.

Es kann daran gedacht sein, dass in dem zumindest einen ersten Heizrohr eine Wärmeübertragung in Form von Wärmeleitung von zumindest einer Oberfläche des zumindest einen ersten Heizrohrs auf das Pflanzenmaterial stattfindet. Hierbei werden unter Oberflächen des Heizrohrs sowohl das Gehäuse des Heizrohrs oder Flächenabschnitte dieses Gehäuses verstanden, als auch beispielsweise eine im Inneren des Heizrohrs verlaufende Heiz-Leitung. Wärmeleitung meint hierbei eine Wärmeübertragung durch mechanische Berührung, also vorzugsweise nicht durch Konvektion oder Wärmestrahlung.

Auch Konvektion und/oder Wärmestrahlung können jedoch, alternativ oder zusätzlich zum Prinzip der Wärmeleitung, zur Erwärmung des Pflanzenmaterials genutzt werden.

Ein Gehäuse des Heizrohrs kann durch Heizkissen beheizt sein, welche das Gehäuse umfangen. Im Inneren des Heizrohrs ist vorzugsweise eine vorstehend bereits erwähnte Heiz-Leitung angeordnet. In der Heiz-Leitung kann beispielsweise ein Thermalöl fliessen. Alternative Möglichkeiten und Varianten der Beheizung sind denkbar und wurden mit Bezug auf die Faseraufschluss-Vorrichtung bereits ausführlich erläutert.

Wie vorstehend teilweise bereits angedeutet bestimmt vorzugsweise die Druckplatte, welche bevorzugt von einem Hydraulikzylinder angetrieben wird, die Materialflussrichtung. Stromabwärts in Bezug auf die Materialflussrichtung folgt vorzugsweise auf die Press- und Entwässerungskammer der Presskanal, anschliessend das erste und optional das zweite Heizrohr, sowie daran anschliessend der Entspannungs-Behälter. Wie ebenfalls bereits angedeutet, ist die Druckplatte hierbei vorzugsweise die einzige Einrichtung zur Bestimmung des Materialflusses in den vorgenannten Bestandteilen der Faseraufschluss-Vorrichtung.

Wie bereits beschrieben ist vorzugsweise zwischen der Press- und Entwässerungskammer und dem Presskanal eine weitere Absperr-Einrichtung, vorzugsweise in Form eines zweiten Schiebers, vorgesehen. Dieser Schieber ist also zusätzlich zu dem im Auslass zum Entspannungs-Behälter angeordneten Schieber vorhanden.

Dieser zweite Schieber (bzw. im Allgemeinen die weitere Absperr-Einrichtung) wird vorzugsweise geschlossen, sobald sich in ihre dem Presskanal nächstkommende Position bewegt hat, in welcher sie das Pflanzenmaterial kompaktiert, vorzugsweise entwässert, und zumindest einen Teil desselben in den Presskanal hineingefördert hat. Nach dem Schliessen verhindert der Schieber, dass das soeben in den Presskanal hineingeförderte Pflanzenmaterial teilweise zurück in die Press- und Entwässerungskammer gelangt. Vorzugsweise bewegt sich die Druckplatte nach dem Schliessen des zweiten Schiebers entgegen der Materialfluss-Richtung, woraufhin die Zuführ-Einrichtung die Press- und Entwässerungskammer abermals mit frischem Pflanzenmaterial füllt. Daraufhin erfolgt eine Bewegung der Druckplatte in Materialfluss-Richtung, wodurch das Pflanzenmaterial kompaktiert und vorzugsweise entwässert wird. Während der vorbeschriebenen Bewegung der Druckplatte kann der zweite Schieber zunächst geschlossen bleiben und als Anschlag, Gegenlager oder Barriere für das von der Druckplatte zu kompaktierende Pflanzenmaterial wirken. Im Lauf dieser Bewegung der Druckplatte in Materialfluss-Richtung oder alternativ bereits beim Einsetzen dieser Bewegung öffnet der zweite Schieber, um die Förderung des Pflanzenmaterials in den Presskanal zu erlauben.

Der zweite Schieber kann ein hydraulisch angetriebener Plattenschieber sein. Diese Bauart ist üblicherweise sehr wartungsarm. Der zweite Schieber muss weder Dampf- noch druckdicht schliessen, weshalb er sehr einfach ausgeführt sein kann.

Angesichts der vorstehenden Beschreibung bevorzugter Varianten des Verfahrens wird klar, dass sowohl die Zuführ-Einrichtung (beispielsweise der Schneckenförderer), als auch die Druckplatte und die Absperr-Einrichtung (beispielsweise der Schieber) zwischen dem Entspannungs-Behälter und dem ihm unmittelbar vorgeschalteten Heizrohr vorzugsweise intervall-artig betrieben werden. Demgegenüber erfolgt das Beheizen der Heizrohre vorzugsweise kontinuierlich.

Besteht die Faseraufschluss-Vorrichtung hingegen im Wesentlichen aus einem Entspannungs-Behälter oder aus einer seine Funktion übernehmenden Einrichtung zur Fest-Flüssig-Trennung, so kann auch daran gedacht sein, diese Faseraufschluss-Vorrichtung im Batch-Betrieb zu betreiben. Die Angaben betreffend die Verweilzeit, die Drücke, die Temperaturen und andere Prozess-Parameter können in einer solchen Faseraufschluss-Vorrichtung dennoch gelten.

Die vorliegende Erfindung umfasst ferner ein **Verfahren zur Herstellung eines Halbzeugs für die Herstellung von Papier, Pappe oder Karton** aus einem Pflanzenmaterial, wobei das Pflanzenmaterial zunächst nach einer Variante des vorbeschriebenen Verfahrens zum Aufschliessen eines Pflanzenmaterials mittels Dampfdruckaufschluss aufgeschlossen und anschliessend zu dem Halbzeug weiterverarbeitet wird. Durch die bereits beschriebene Vermeidung von Feinstoffen, welche bei der Herstellung von Papier sowie oftmals auch von Pappe und Karton Vorteile birgt, ist das vorstehende Verfahren besonders gut zur Herstellung von Papier und vorzugsweise auch von Pappe und Karton geeignet.

Ferner umfasst die vorliegende Erfindung auch eine Verwendung eines nach einem bereits beschriebenen Verfahren behandelten Pflanzenmaterials zur Herstellung von Papier, Pappe oder Karton oder zur Herstellung eines Halbzeugs, welches bei der Herstellung von Papier, Pappe oder Karton verwendet wird.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
Figur 1 eine geschnittene Ansicht einer Faseraufschluss-Vorrichtung 1,
in Figur 2 eine geschnittene Ansicht entlang der Linie II-II in Figur 1, sowie
in den Figuren 3 bis 5 verschiedene Ansichten einer Presse 32.

### Ausführungsbeispiel

In **Figur 1** ist eine Faseraufschluss-Vorrichtung 1 zum Aufschliessen eines Pflanzenmaterials mittels Dampfdruckaufschluss dargestellt. Die Vorrichtung 1 umfasst, in dieser Reihenfolge, eine Press- und Entwässerungskammer 2, einen Presskanal 3, ein erstes Heizrohr 4, ein zweites Heizrohr 5 sowie einen Entspannungs-Behälter 6. Die vorgenannten Bestandteile 2, 3, 4, 5, 6 sind als Zonen der Faseraufschluss-Vorrichtung 1 ausgebildet. Die Faseraufschluss-Vorrichtung 1 umfasst in dem Entspannungs-Behälter 6 eine Einrichtung zur Fest-Flüssig-Trennung, welche jedoch in Figur 1 nicht gesondert dargestellt ist. Die Funktion einer solchen Einrichtung zur Fest-Flüssig-Trennung ist im Hinblick auf die Presse 32 in den Figuren 3 bis 5 beschrieben.

Der Press- und Entwässerungskammer 2 ist eine Druckplatte 9 zugeordnet, welche von einem Hydraulikzylinder 11 angetrieben wird. Der Press- und Entwässerungskammer 2 ist ferner eine Zuführ-Einrichtung 7 in Form eines Schneckenförderers 7 zugeordnet. Ausserdem ist in einem Gehäuse 27.2 der Press- und Entwässerungskammer 2 eine aus zahlreichen benachbarten Bohrungen gebildete Perforierung 8 zu erkennen. Die Perforierung 8 befindet sich an einem Gehäuseabschnitt 14.2 des Gehäuses 27.2 der Press- und Entwässerungskammer 2 zwischen einem Einlass 19 und einem Übergang zum Presskanal 3.

Im Presskanal 3 sind Rückfluss-Verhinderungs-Einrichtungen 10 erkennbar, von denen nur einige mit Bezugsziffern versehen sind. In dem vergrössert dargestellten Ausschnitt A ist ein keilförmiger Querschnitt der Rückfluss-Verhinderungs-Einrichtung 10 erkennbar. Sie weist eine Gleitfläche 25 und eine Anschlagfläche 26 auf. Die Gleitfläche 25 ist hierbei so angeordnet, dass ein (nicht eingezeichneter) Abstand zwischen der Gleitfläche 25 und einer nur angedeuteten Mittellängsachse 28 entlang einer Materialfluss-Richtung kleiner wird.

Innerhalb der Heizrohre 4, 5 sind Heizrohr-Einsätze 12.4, 12.5 erkennbar. Ferner sind ausserhalb der Heizrohr-Gehäuse 27.4, 27.5 Heizkissen 13.4, 13.5 angeordnet.

An einem Übergang zwischen dem zweiten Heizrohr 5 und dem Entspannungs-Behälter 6 ist eine Absperr-Einrichtung in Form eines Schiebers 15 erkennbar. Ferner ist am Boden des Entspannungs-Behälters 6 eine Austragsschnecke 16 angeordnet.

In **Figur 2** sind ein Heizkissen 13.4, das Gehäuse 27.4 des ersten Heizrohrs 4 sowie der Heizrohr-Einsatz 12.4 mit vier Halterungen 20.4 zu erkennen. Ein lichtes Mass 23.4 des ersten Heizrohrs 4 ist in Figur 2 vermerkt. Ferner umfasst der Heizrohr-Einsatz 12.4 eine zentral im ersten Heizrohr 4 angeordnete Heiz-Leitung 30.4.

Die **Figuren 3 bis 5** zeigen verschiedene Ansichten einer Presse 32, welche anstelle des Entspannungs-Behälters 6 eingesetzt werden kann. Hierbei sind ein Pressentisch 33, eine Führung 34, eine Schussleitung 35, ein Hydraulikzylinder 36, ein Stempel-tragender Zylinder 37, ein Pressen-Gehäuse 38, ein Dampfauslass-Rohr 18.1 sowie eine Austragsschnecke 16.1 erkennbar.

### Bezugnehmend auf die Figuren 1 bis 5 erklären sich die Funktionsweise der erfindungsgemässen Vorrichtung sowie das erfindungsgemässe Verfahren folgendermassen:

Über den Schneckenförderer 7 wird das aufzuschliessende Pflanzenmaterial entlang der Förderrichtung 21, d.h. der Schwerkraft folgend, in die Press- und Entwässerungskammer 2 eingebracht. Die von dem Hydraulikzylinder 11 angetriebene Druckplatte 9 bewegt das Pflanzenmaterial anschliessend in Materialfluss-Richtung 24, in Figur 1 also nach rechts, in Richtung Presskanal 3. Vorzugsweise zu Beginn dieser Bewegung der Druckplatte 9 wird der zweite Schieber 31 in die angehobene Position bewegt, welche in Figur 1 dargestellt ist. In dieser angehobenen Position gibt der zweite Schieber 31 die Verbindung zwischen der Press- und Entwässerungskammer 2 und dem Presskanal 3 frei. Durch die Bewegung der Druckplatte 9 nach rechts staut sich das Pflanzenmaterial im Presskanal 3, wo der nachstehend noch näher beschriebene Stopfen gebildet wird. Da dieser Stopfen dem Pflanzenmaterial, welches durch die Druckplatte 9 in Materialfluss-Richtung 24 gefördert wird, einen gewissen Widerstand entgegensetzt, erfolgt im Gehäuseabschnitt 14.2 des Gehäuses 27.2 der Press- und Entwässerungskammer 2 eine Entwässerung. Konkret erfolgt diese Entwässerung, indem das Pflanzenmaterial von der Druckplatte 9 im Gehäuseabschnitt 14.2 komprimiert wird, wodurch das Pflanzenmaterial über die Perforierung 8 teilweise entwässert wird.

Das teilweise entwässerte Pflanzenmaterial wird durch die Bewegung der Druckplatte 9 sogleich in den Presskanal 3 eingebracht und dort zu einem Stopfen verpresst. Wird der zweite Schieber 31 bereits zu Beginn der Bewegung der Druckplatte 9 nach rechts geöffnet, was bevorzugt ist, so erfolgen ein Komprimieren und Entwässern des Pflanzenmaterials in der Press- und Entwässerungskammer 2 und das Einbringen in den Presskanal 3 zeitgleich.

Da die vorstehend beschriebene Bewegung des Pflanzenmaterials durch die Druckplatte 9, und nicht etwa durch eine Stopfschnecke oder dergleichen bewirkt wird, entstehen wegen der geringeren Reibung und Scherung vorteilhaft wenig Feinstoffe während des Materialflusses und der Verdichtung. Dies wirkt sich insbesondere positiv auf ein Papier oder dergleichen aus, welches aus dem Pflanzenmaterial hergestellt werden kann.

Die Faseraufschluss-Vorrichtung 1 wird kontinuierlich betrieben, d.h. der Hydraulikzylinder 11 bewegt die Druckplatte 9 laufend hin und her. Ausserdem wird entweder dauerhaft oder periodisch über den Schneckenförderer 7 Pflanzenmaterial in die Press- und Entwässerungskammer 2 eingebracht, welches dann von der Druckplatte 9 in Materialflussrichtung 24 dem Presskanal 3 zugeführt wird.

Es kann daran gedacht sein, den Betrieb des Schneckenförderers 7 auf eine Bewegung der Druckplatte 9 abzustimmen. Beispielsweise kann daran gedacht sein, dass der Schneckenförderer 7 nur dann Pflanzenmaterial fördert, wenn sich die Druckplatte 9 "ganz links", also in der in Figur 1 dargestellten zurückgezogenen Position befindet; oder solange die Druckplatte 9 sich in Materialfluss-Richtung 24 vor einem Einlass 19 (in Figur 1 also "links von dem Einlass 19") befindet, welcher den Schneckenförderer 7 mit der Press- und Entwässerungskammer 2 verbindet.

Ferner kann ein Anheben und Absenken des zweiten Schiebers 31 auf die vorgenannten Bewegungen abgestimmt sein. Beispielsweise kann der zweite Schieber 31 angehoben werden, sobald die Bewegung der Druckplatte 9 nach rechts beginnt. Der zweite Schieber 31 kann abgesenkt werden, sobald die Druckplatte 9 sich in ihrer maximal nach rechts ausgelenkten Position befindet. Auf diese Weise verhindert der zweite Schieber 31, dass vor dem Befüllen der Press- und Entwässerungskammer 2 durch den Schneckenförderer 7 Pflanzenmaterial aus dem Presskanal 3 entgegen der Materialfluss-Richtung 24 in die Press- und Entwässerungskammer 2 wandert.

Die Hin- und Her-Bewegung der Druckplatte 9 erfolgt entlang bzw. entgegen der Materialfluss-Richtung 24.

Die Hin- und Her-Bewegung des Hydraulikzylinders 11 und somit der Druckplatte 9 erfolgt hierbei parallel zu der in Figur 1 nur angedeuteten gemeinsamen Mittellängsachse 28 von Hydraulikzylinder 11, Druckplatte 9, Press- und Entwässerungskammer 2, Presskanal 3, erstem und zweitem Heizrohr 4, 5 sowie den Heizrohr-Einsätzen 12.4, 12.5. Die vorgenannten Bauteile 11, 9, 2, 3, 4, 5, 12.4, 12.5 sind somit koaxial zueinander angeordnet.

Durch die kontinuierliche Betriebsweise wird kontinuierlich Pflanzenmaterial aus der Press- und Entwässerungskammer 2 in den Presskanal 3 eingespeist. Die Stopfenbildung im Presskanal 3 erfolgt einerseits durch die von der Druckplatte 9 bewirkte Komprimierung des Pflanzenmaterials. Andererseits wird die Stopfenbildung auch durch den Aufbau des Presskanals 3 unterstützt.

Die in der Querschnitts-Darstellung nach Figur 1 und insbesondere im Ausschnitt A gut erkennbaren Rückfluss-Verhinderungs-Einrichtungen 10 wirken ähnlich einem Ratschen-Mechanismus in Bezug auf das in Materialfluss-Richtung 24 geförderte Pflanzenmaterial: Die Gleitfläche 25 ist in einem Winkel von weniger als 45° zur Materialfluss-Richtung 24 geneigt, und erlaubt eine Förderung des Pflanzenmaterials in Materialfluss-Richtung 24. Hierbei gleitet das Pflanzenmaterial an der Gleitfläche 25 entlang. Die Anschlagflächen 26, welche orthogonal zur Materialfluss-Richtung 24 stehen, verhindern eine Bewegung des Pflanzenmaterials in Gegenrichtung. Dadurch wird ein "Zurückfallen nach links" (in Bezug auf Figur 1) des Pflanzenmaterials im Presskanal 3 vermieden, und zwar auch dann, wenn sich die Druckplatte 9 nach der maximalen Auslenkung des Hydraulikzylinders 11 in Materialfluss-Richtung 24 in Gegenrichtung, in Figur 1 also nach links, bewegt.

Durch die Bewegung der Druckplatte 9, welche ständig neues Pflanzenmaterial in Materialfluss-Richtung 24 in den Presskanal 3 einbringt, tritt am Übergang zwischen dem Presskanal 3 und dem ersten Heizrohr 4 ständig ein Teil des zum Stopfen gepressten Pflanzenmaterials in das erste Heizrohr 4 über. Dort wird das Pflanzenmaterial mittels Heizkissen 13.4 und Heizrohr-Einsatz 12.4 erhitzt. Die Querschnittsflächen des Presskanals 3 und des ersten Heizrohrs 4 sind so gewählt, dass beide im Betrieb im Wesentlichen vollständig mit Pflanzenmaterial gefüllt sind. Das zweite Heizrohr 5 weist im Vergleich zum ersten Heizrohr 4 eine grössere Querschnittsfläche auf, weshalb der Füllgrad des zweiten Heizrohrs 5 im Betrieb deutlich unter 100% liegt. Dies wird nachstehend noch näher erläutert.

Der Füllgrad des Presskanals 3 und des ersten Heizrohrs 4 beträgt im laufenden Betrieb vorzugsweise 100%. Hierbei meint "im laufenden Betrieb" vorzugsweise eine kontinuierliche Betriebsweise der Faseraufschluss-Vorrichtung 1, wobei der Stopfen im Presskanal 3 bereits aufgebaut wurde, und wobei bereits Pflanzenmaterial über den Auslass 29 in den Entspannungs-Behälter 6 gelangt ist.

Im laufenden Betrieb dient die Bewegung der Druckplatte 9 innerhalb der Press- und Entwässerungskammer 2 dazu, den Füllgrad von 100% im Presskanal 3 zu generieren, weshalb der Füllgrad in der Press- und Entwässerungskammer 2 üblicherweise weniger als 100% beträgt. Durch die periodische Hin- und Her-Bewegung der Druckplatte 9 und das Eintragen des Pflanzenmaterials durch den Schneckenförderer 7 ändert sich der Füllgrad in der Press- und Entwässerungskammer 2 üblicherweise laufend.

Da es im Vergleich zum ersten Heizrohr 4 ein grösseres lichtes Mass 23 aufweist, und regelmässig Pflanzenmaterial über den Auslass 29 an den Entspannungs-Behälter 6 abgibt, ist das zweite Heizrohr 5 im laufenden Betrieb vorzugsweise nicht zu 100% gefüllt. Oftmals stellt sich in dem zweiten Heizrohr 5 ein Füllgrad-Gefälle ein, wobei der Füllgrad, bezogen auf eine orthogonal zur Mittellängsachse 28 verlaufende Querschnittsfläche des zweiten Heizrohrs 5, zum Auslass 29 hin abnimmt.

Das Pflanzenmaterial, welches in das zweite Heizrohr 5 gefördert wurde, wird dort mittels des Heizrohr-Einsatzes 12.5 und der Heizkissen 13.5 weiter erhitzt.

Die Erhitzung in den Heizrohren 4, 5 führt zu einem Druckanstieg. Druckabhängig, d.h. insbesondere bei Erreichen eines vorbestimmten Drucks, öffnet der Schieber 15 eines Auslasses 29, welcher das zweite Heizrohr 5 mit dem Entspannungs-Behälter 6 verbindet. Der Druck im Entspannungs-Behälter 6 liegt deutlich unterhalb des Drucks, welche unmittelbar vor dem Öffnen des Schiebers 15 in den Heizrohren 4, 5 herrschte. Durch diesen Druckbfall verdampft das in dem Pflanzenmaterial befindliche Wasser explosionsartig, was dem Dampfdruckaufschluss bewirkt.

Ein Innenraum des Entspannungs-Behälters 6 kann über ein Dampfauslass-Rohr 18 mit einer nachgeschalteten Einrichtung verbunden sein, in welcher der ausgetragene Dampf kondensiert und/oder anderweitig verwendet wird. Ferner ist ein Rohr 17 mit Berstscheibe vorgesehen, welches das Dampfauslass-Rohr 18 ersetzt, falls dieses verstopfen sollte. Das Rohr 17 mit Berstscheibe kann, wenn das Dampfauslass-Rohr 18 verstopft ist, einen riskanten Druckanstieg durch Bersten der Berstscheibe und Schaffung eines Druckausgleichs zuverlässig verhindern. Es kann auch daran gedacht sein, in dem Rohr 17 hinter der Berstscheibe ein Sicherheitsventil anzuordnen, so dass die Berstscheibe dem Innenraum des Entspannungs-Behälters 6 zugeordnet ist.

Das aufgeschlossene Pflanzenmaterial wird mittels der Austragsschnecke 16 aus dem Entspannungs-Behälter 6 herausgefördert. Danach kann das aufgeschlossene Pflanzenmaterial weiterverarbeitet werden.

Für das Erhitzen in den Heizrohren 4, 5 ist vorzugsweise neben den Heizkissen 13.4, 13.5 zur Erwärmung des Gehäuses 27.4, 27.5 auch eine jeweils im Inneren der Heizrohre 4, 5 angeordnete Heiz-Leitung 30.4, 30.5 vorhanden. Diese Heiz-Leitung 30.4, 30.5 ist jeweils Teil eines Heizrohr-Einsatzes 12.4, 12.5. Die Heizrohr-Einsätze 12.4, 12.5 umfassen die kreuzförmige Halterungen 20.4, 20.5, welche die Heiz-Leitungen 30.4, 30.5 im Innenraum des Heizrohrs 4, 5 befestigen. Die Heiz-Leitungen 30.4, 30.5 werden von Thermalöl durchflossen.

Während der Entspannungs-Behälter 6 gemäss Figur 1 in seinem Inneren im Wesentlichen einen ummantelten Hohlraum für den Dampfdruck-Aufschluss bereitstellt, bietet die Presse 32 die Möglichkeit, neben dem Dampfdruck-Aufschluss noch eine Fest-Flüssig-Trennung durchzuführen. Die in den Figuren 3 bis 5 dargestellte Presse 32 kann den Entspannungs-Behälter 6 ersetzen.

Die Schussleitung 35 der Presse 32 übernimmt hierbei die Funktion des Auslasses 29 in Figur 1. Die Schussleitung 35 umfasst einen (in den Figuren 3 bis 5 nicht gezeigten bzw. nicht erkennbaren) Schieber oder dergleichen, dessen Funktion bereits mit Hinblick auf den Schieber 15 in Figur 1 erläutert wurde.

Vorzugsweise ist das Pressen-Gehäuse 38 ausreichend dickwandig ausgeführt, um als Prallplatte im Hinblick auf das Pflanzenmaterial zu wirken, welches mit üblicherweise hoher Geschwindigkeit durch die Schussleitung 35 in das Pressen-Gehäuse 38 eintritt. Wenn das Pflanzen-Material durch die Schussleitung 35 eintritt, befindet sich der Stempel-tragende Zylinder 37 in seiner oberen Endlage. Ein (in den Figuren 3 bis 5 nicht erkennbarer) Stempel, der das Pressen-Gehäuse 38 nach oben hin verschliesst, fährt nach dem Eintreten des Pflanzenmaterials und dem Schliessen der Schussleitung mittels des (in den Figuren 3 bis 5 nicht gezeigten) Schiebers nach unten in Richtung Austragsschnecke 16.1. Hierbei wird das im Pressen-Gehäuse 38 befindliche Pflanzenmaterial komprimiert und flüssige Bestandteile werden herausgepresst. Die herausgepresste Flüssigkeit kann auf geeignete (und in den Figuren 3 bis 5 nicht dargestellte) Weise in der Weise entfernt werden, wie es von Pressen aus dem Stand der Technik bekannt ist.

Der Pressentisch 33 und die Austragsschnecke 16.1 sind in Form eines Schlittens auf der Führung 34 linear beweglich. In Figur 4 können die vorgenannten Bauteile, welche vorzugsweise zu einer Baugruppe zusammengefasst sind, also mit Hilfe des Hydraulikzylinders 36 von links nach rechts bewegt werden. Die vorgenannte Baugruppe bildet zusammen mit der Führung somit eine - in Figur 4 nach rechts und links bewegliche - Linearführung.

Nachdem der (nicht gezeigte) Stempel von dem Stempel-tragenden-Zylinder in seine untere Endlage bewegt wurde, kann die oben genannte Baugruppe (in Bezug auf Figur 4) nach rechts verfahren werden, so dass anstelle des Pressentischs 33 die Austragsschnecke 16.1 unmittelbar unterhalb des Pressen-Gehäuses 38 angeordnet ist. Nach dem Absenken des Stempels und der dabei erfolgenden Fest-Flüssig-Trennung liegt innerhalb des Pressen-Gehäuses 38 ein Presskuchen bestehend aus dem aufgeschlossenen Pflanzenmaterial vor. Wasser und verflüssigtes Lignin wurden vorzugsweise während des Pressens entfernt. Hierfür kann eine geeignete Einrichtung zur Entfernung von Flüssigkeiten in derartigen Pressen zum Einsatz kommen, welche in den Zeichnungen nicht separat dargestellt ist.

Ausgehend von der zuvor erreichten unteren Endlage kann der (nicht gezeigte) Stempel nun mit Hilfe des Stempel-tragenden Hydraulikzylinders 37 langsam und mit geringer Last weiter abgesenkt werden, wobei die Austragsschnecke 16.1 gleichzeitig den auf diese Weise vorsichtig hinuntergedrückten Presskuchen "abfräst".

Obwohl nur einige bevorzugte Ausführungsbeispiele der Erfindung beschrieben und dargestellt wurden, ist es offensichtlich, dass der Fachmann zahlreiche Modifikationen hinzufügen kann, ohne Wesen und Umfang der Erfindung zu verlassen. Insbesondere kann an folgende **Modifikationen** gedacht sein:
Ausgehend von der Faseraufschluss-Vorrichtung 1 nach Figur 1 sei zunächst grundsätzlich angemerkt, dass lediglich die (dort nicht gezeigte) Einrichtung zur Fest-Flüssig-Trennung ein zwingender Bestandteil aller Ausführungsformen der vorliegenden Erfindung ist. Diese Einrichtung zur Fest-Flüssig-Trennung kann in dem Entspannungs-Behälter 6 nach Figur 1 angeordnet sein, oder diesen ersetzen. Die in den Figuren 3 bis 5 gezeigte Presse 32 kann sich also unmittelbar an das zweite Heizrohr 5 der Figur 1 anschliessen, wobei die Schussleitung 35 durch den Auslass 29 ersetzt wird oder umgekehrt. Die übrigen in Figur 1 gezeigten Merkmale sind zwar bevorzugt, stellen aber keine obligatorischen Bestandteile der erfindungsgemässen Faseraufschluss-Vorrichtung 1 dar.

An einem Übergang zwischen dem Presskanal 3 und dem ersten Heizrohr 4, an welchem sich das Gehäuse 27.3 des Presskanals und das Gehäuse 27.4 des ersten Heizrohrs 4 berühren, kann eine thermische Isolierung angeordnet sein. Diese kann verhindern, dass Wärme, welche bspw. durch die Heizkissen 13.4 erzeugt und auf das Pflanzenmaterial im Inneren des ersten Heizrohrs 4 übertragen werden soll, das Gehäuse 27.3 des Presskanals 3 und das im Inneren des Presskanals 3 befindliche Pflanzenmaterial erwärmt. Im Presskanal 3 soll vorrangig der Stopfen aufgebaut werden, wobei eine starke Erhitzung des Pflanzenmaterials tendenziell hinderlich ist.

Obwohl dies in Figur 2 nur für das erste Heizrohr 4 gezeigt ist, weisen die Press- und Entwässerungskammer 2, der Presskanal und auch das zweite Heizrohr 5 eine im Wesentlichen zylindrische Form auf. Die vorgenannten Bauteile sind also im Querschnitt, d.h. orthogonal zur Mittellängsachse 28, ebenso wie das erste Heizrohr 4 (vgl. Figur 2) rund.

Die Gleitflächen 25 können zur Mittellängsachse 28 einen Winkel von vorzugsweise weniger als 60°, noch bevorzugter weniger als 45°, noch bevorzugter weniger als 30° aufweisen. Die Anschlagfläche 26 ist hingegen vorzugsweise im Wesentlichen orthogonal zur Mittellängsachse 28 angeordnet.

Das lichte Mass 23.4 des ersten Heizrohrs 4 wird, ebenso wie sämtliche anderen (nicht dargestellten) lichten Masse der benachbarten Bauteile, welche im Wesentlichen koaxial zueinander verlaufen, orthogonal zur Mittellängsachse 28 gemessen.

In dem zweiten Heizrohr 5 kann ein Sicherheitsventil angeordnet sein. Um dieses Sicherheitsventil vor Verschmutzung durch das Pflanzenmaterial zu schützen, kann dem Sicherheitsventil eine Berstscheibe vorgeschaltet sein.

Sollten dieses (in den Zeichnungen nicht dargestellte) Sicherheitsventil im zweiten Heizrohr 5 und sowohl das Rohr 17 mit Berstscheibe als auch das Dampfauslass-Rohr 18 verstopft sein oder aus irgendeinem Grund nicht für eine Absenkung eines zu hohen Drucks innerhalb der Heizrohre 4, 5 und dem Entspannungs-Behälter 6 sorgen können, so würde der Stopfen im Presskanal 3 bersten und der Überdruck würde über die Perforierung 8 in der Press- und Entwässerungskammer 2 entweichen. Dies ist zwar nicht erwünscht, bietet aber eine Absicherung gegen schlimmere Maschinen- und/oder Personen-Schäden für den Fall, dass die vorbeschriebenen "regulären" Einrichtungen zur Absenkung des Drucks versagen. Eine Prallplatte oder dergleichen, welche die Perforierung 8 umfängt, ist auch aus diesem Grund sinnvoll.

Zusätzlich oder alternativ zu der Perforierung 8 kann das Wasser auch über eine (nicht gezeigte) Perforierung in der Druckplatte 9 oder über den Spalt zwischen der Druckplatte und der Innenseite der Press- und Entwässerungskammer 2 entweichen. Vorzugsweise ist die Druckplatte 9 gegenüber der Innenwandung des Gehäuses 27.2 der Press- und Entwässerungskammer 2 nicht, beispielsweise durch eine Ringdichtung, abgedichtet.

Innerhalb des Entspannungs-Behälters 6 kann ein (nicht gezeigtes) Gitter derart angeordnet sein, dass das Pflanzenmaterial, welches über den Auslass 29 aus dem zweiten Heizrohr 5 in den Entspannungs-Behälter 6 eintritt, dort unmittelbar auf das Gitter trifft und durch diesen Aufprall zerkleinert wird. Anstelle des Gitters kann an beliebige alternative Zerkleinerungs-Einrichtungen, vorzugsweise passive Zerkleinerungs-Einrichtungen wie statisch angeordnete Schneiden oder dergleichen, gedacht sein, welche ebenso wie das Gitter geeignet sind, das Pflanzenmaterial zu zerkleinern. Das Gitter oder eine alternative Zerkleinerungs-Einrichtung kann auch innerhalb des Auslasses 29 angeordnet sein.

Die Halterungen 20 können anders ausgebildet sein, als dies insbesondere in Figur 2 gezeigt ist. Die kreuzförmige Anordnung ist nicht essentiell. Die Heizleitungen 30.4, 30.5 können auch von einer anderen Anzahl an Halterungen 20.4, 20.5 gehalten werden.

Es kann daran gedacht sein, das Beheizen in einem oder beiden Heizrohren 4, 5 entweder ausschliesslich mittels der Heizkissen 13.4, 13.5, oder ausschliesslich mittels der Heizrohr-Einsätze 12.4, 12.5, welche vorzugsweise jeweils eine Heizleitung 30.4, 30.5 umfassen, zu bewerkstelligen.

Wird auf die Heizkissen 13.4, 13.5 verzichtet, so kann das Gehäuse 27.4, 27.5 des Heizrohrs 4, 5 besonders effektiv thermisch isoliert werden. Wird auf jegliche Heizrohr-Einsätze 12.4, 12.5 verzichtet, so liegen keine Bauteile im Inneren der Heizrohre 4, 5 vor, an welchen womöglich eine ungewollte Stauung des Pflanzenmaterials erfolgen kann.

Trotz der vorgenannten möglichen Nachteile überwiegen vorzugsweise die Vorteile der Heizkissen 13.4, 13.5 und Heizrohr-Einsätze 12.4, 12.5, weshalb vorzugsweise beide zum Einsatz kommen.

Anstelle der Heizkissen 13.4, 13.5 können alternative Heiz-Einrichtungen zum Einsatz kommen, um die Gehäuse 27.4, 27.5 zu erwärmen.

Anstelle der Heiz-Leitungen 30.4, 30.5 können ebenfalls alternative Heiz-Einrichtungen innerhalb der Heizrohre 4, 5 angedacht sein.

Hierbei kann stets auch an Einrichtungen zur Wärmeübertragung gedacht sein, welche auf den Prinzipien der Wärmestrahlung oder der Konvektion beruhen. Beispielsweise kann angedacht sein, über eine geeignete (nicht gezeigte) Einrichtung heissen Dampf in das zweite Heizrohr 5 einzubringen, um das dort befindliche Pflanzenmaterial zu erhitzen. Dies kann alternativ oder zusätzlich zu den Heizkissen 13 und dem Heizrohr-Einsatz 12 angedacht sein.

Anstelle des Schneckenförderers 7 kann eine andere Zuführ-Einrichtung eingesetzt werden. Besteht die Faseraufschluss-Vorrichtung 1 im Wesentlichen aus einer Einrichtung zur Fest-Flüssig-Trennung, so kann eine Zuführ-Einrichtung unmittelbar an diese Einrichtung zur Fest-Flüssig-Trennung angeschlossen sein.

Anstelle der Presse 32 kann an andere Einrichtungen zur Fest-Flüssig-Trennung gedacht sein. Diese können entweder in dem Entspannungs-Behälter 6 angeordnet sein, oder diesen ersetzen.

**Bezugszeichenliste**

| | |
|---|---|
| 1 | Faseraufschluss-Vorrichtung |
| 2 | Press- und Entwässerungskammer |
| 3 | Presskanal |
| 4 | erstes Heizrohr |
| 5 | zweites Heizrohr |
| 6 | Entspannungs-Behälter |
| 7 | Zuführ-Einrichtung / Schneckenförderer |
| 8 | Perforierung |
| 9 | Druckplatte |
| 10 | Rückfluss-Verhinderungs-Einrichtung |
| 11 | Hydraulikzylinder |
| 12 | Heizrohr-Einsatz |
| 13 | Heizkissen |
| 14 | Gehäuseabschnitt |
| 15 | Absperr-Einrichtung / Schieber |
| 16 | Austragsschnecke |
| 17 | Rohr mit Berstscheibe |
| 18 | Dampfauslass-Rohr |
| 19 | Einlass |
| 20 | Halterung für Heizrohr-Einsatz |
| 21 | Förderrichtung des Schneckenförderers |
| 22 | Wirkrichtung der Schwerkraft |
| 23 | Lichtes Mass |
| 24 | Materialfluss-Richtung zwischen Press- und Entwässerungskammer und Entspannungs-Behälter |
| 25 | Gleitfläche |
| 26 | Anschlagfläche |
| 27 | Gehäuse |
| 28 | Mittellängsachse |
| 29 | Auslass |
| 30 | Heiz-Leitung |
| 31 | zweiter Schieber |
| 32 | Presse |
| 33 | Pressentisch |
| 34 | Führung |
| 35 | Schussleitung |
| 36 | Hydraulikzylinder |
| 37 | Stempel-tragender Zylinder |
| 38 | Pressen-Gehäuse |

## Patentansprüche

1. Faseraufschluss-Vorrichtung (1) zum Aufschliessen eines Pflanzenmaterials mittels Dampfdruckaufschluss,
wobei die Faseraufschluss-Vorrichtung (1) eine Einrichtung zur Fest-Flüssig-Trennung (32) umfasst, welche innerhalb eines Entspannungs-Behälters (6) der Faseraufschluss-Vorrichtung (1) angeordnet ist oder die Funktion eines solchen Entspannungs-Behälters (6) übernimmt.

2. Faseraufschluss-Vorrichtung (1) nach Anspruch 1, **gekennzeichnet durch** eine Press- und Entwässerungskammer (2), einen Presskanal (3), zumindest ein erstes Heizrohr (4), sowie einen Entspannungs-Behälter (6),
wobei der Press- und Entwässerungskammer (2) eine Druckplatte (9) zur Kompaktierung und Entwässerung des Pflanzenmaterials sowie zur Bestimmung eines Materialflusses in der Faseraufschluss-Vorrichtung (1) zugeordnet ist,
wobei der Press- und Entwässerungskammer (2) ferner eine Zuführ-Einrichtung (7) zur Zuführung des aufzuschliessenden Pflanzenmaterials zugeordnet ist,
wobei die Press- und Entwässerungskammer (2), der Presskanal (3), das zumindest eine erste Heizrohr (4), sowie der Entspannungs-Behälter (6) derart miteinander verbunden sind, dass ein von der Zuführ-Einrichtung (7) in die Press- und Entwässerungskammer (2) eingebrachtes Pflanzenmaterial durch eine Bewegung der Druckplatte (9) zunächst in den Presskanal (3) gelangt und anschliessend das zumindest erste Heizrohr (4) passiert, um danach in den Entspannungs-Behälter (6) zu gelangen.

3. Faseraufschluss-Vorrichtung (1) nach Anspruch 1, **gekennzeichnet durch** zumindest eine Rückfluss-Verhinderungs-Einrichtung (10) im Presskanal (3) und/oder eine Perforierung (8) in zumindest einem Abschnitt (14.2) der Press- und Entwässerungskammer (2).

4. Faseraufschluss-Vorrichtung (1) nach einem der vorhergehenden Ansprüche, **gekennzeichnet durch** ein zweites Heizrohr (5), welches zwischen dem ersten Heizrohr (4) und dem Entspannungs-Behälter (6) angeordnet ist, wobei ein lichtes Mass des zweiten Heizrohrs (5) grösser ist, als ein lichtes Mass des ersten Heizrohrs (4); und/oder wobei das lichte Mass des ersten Heizrohrs (4) kleiner ist als ein lichtes Mass des Presskanals (3).

5. Faseraufschluss-Vorrichtung (1) nach zumindest Anspruch 3, **gekennzeichnet durch** eine Absperr-Einrichtung (15) am Übergang zwischen dem zweiten Heizrohr (5) und dem Entspannungs-Behälter (6).

6. Faseraufschluss-Vorrichtung (1) nach zumindest einem der vorhergehenden Ansprüche, **gekennzeichnet durch** eine thermische Isolierung zwischen einem Gehäuse (27.3) des Presskanals (3) und einem Gehäuse (27.4) des ersten Heizrohrs (4).

7. Faseraufschluss-Vorrichtung (1) nach zumindest einem der vorhergehenden Ansprüche, **dadurch gekennzeichnet, dass** die Zuführ-Einrichtung (7) ein Schneckenförderer (7) ist.

8. Verfahren zum Aufschliessen eines Pflanzenmaterials mittels Dampfdruckaufschluss unter Verwendung einer Faseraufschluss-Vorrichtung (1) gemäss einem der Ansprüche 1 bis 7,
wobei das Pflanzenmaterial der Faseraufschluss-Vorrichtung (1) zugeführt wird,
wobei das Pflanzenmaterial anschliessend erhitzt und mit Überdruck beaufschlagt wird,
wobei der Druck nach dem Erhitzen und der Beaufschlagung mit Überdruck schlagartig abgesenkt wird, um das Pflanzenmaterial aufzuschliessen,
wobei das Pflanzenmaterial anschliessend einer Fest-Flüssig-Trennung durch die Einrichtung zur Fest-Flüssig-Trennung (32) unterzogen wird.

9. Verfahren nach Anspruch 8, wobei das Pflanzenmaterial durch die Zuführ-Einrichtung (7) der Press- und Entwässerungskammer (2) zugeführt wird,
wobei das Pflanzenmaterial anschliessend durch eine Bewegung der Druckplatte (9) in der Press- und Entwässerungskammer (2) kompaktiert und vorzugsweise zumindest teilweise entwässert wird,
wobei das Pflanzenmaterial anschliessend durch die Bewegung der Druckplatte (9) in den Presskanal (3) eingebracht und dort zu einem Stopfen gepresst wird,
wobei das Pflanzenmaterial anschliessend den Presskanal (3) verlassend in das zumindest eine erste Heizrohr (4) gefördert und dort erhitzt wird, was zu einem Druckanstieg in dem zumindest einen ersten Heizrohr (4) führt,
wobei das Pflanzenmaterial anschliessend das zumindest eine erste Heizrohr (4) verlassend in den Entspannungs-Behälter (6) gelangt, in dem im Vergleich zu dem zumindest einen ersten Heizrohr (4) ein niedrigerer Druck herrscht, wobei das Pflanzenmaterial während des Eintritts in den EntspannungsBehälter (6) aufgeschlossen wird.

10. Verfahren nach Anspruch 8, wobei eine Materialfluss-Richtung des Pflanzenmaterials innerhalb der Faseraufschluss-Vorrichtung (1) zwischen der Press- und Entwässerungskammer (2) und dem Ende des ersten Heizrohrs nach dem Einbringen des Pflanzenmaterials durch die Zuführ-Einrichtung (7) allein durch die Druckplatte (9) bestimmt wird.

11. Verfahren nach einem der Ansprüche 8 bis 10, **gekennzeichnet dadurch, dass**
die Temperatur im Inneren des zumindest einen ersten Heizrohrs (4) zumindest 125°C, vorzugsweise zumindest 130°C beträgt,
und/oder ein Trockensubstanz-Anteil des Pflanzenmaterials unmittelbar vor einem Eintritt in den Entspannungs-Behälter (6) zwischen 28 und 40% liegt.

12. Verfahren nach einem der Ansprüche 8 bis 11, **dadurch gekennzeichnet, dass** die Absperr-Einrichtung (15) abhängig von einem in dem zumindest einen Heizrohr (4, 5) herrschenden Druck öffnet.

13. Verfahren nach zumindest einem der Ansprüche 8 bis 12, **dadurch gekennzeichnet, dass** in dem zumindest einen ersten Heizrohr (4) eine Wärmeübertragung in Form von Wärmeleitung von zumindest einer Oberfläche des zumindest einen ersten Heizrohrs (4) auf das Pflanzenmaterial stattfindet.

14. Verfahren zur Herstellung eines Halbzeugs für die Herstellung von Papier, Pappe oder Karton aus einem Pflanzenmaterial, wobei das Pflanzenmaterial zunächst nach einem der Ansprüche 8 bis 13 aufgeschlossen und anschliessend zu dem Halbzeug weiterverarbeitet wird.

15. Verwendung eines nach einem Verfahren gemäss zumindest einem der Ansprüche 8 bis 13 behandelten Pflanzenmaterials zur Herstellung von Papier, Pappe oder Karton oder zur Herstellung eines Halbzeugs, welches bei der Herstellung von Papier, Pappe oder Karton verwendet wird.
